# EUROPÄISCHE PATENTSCHRIFT

(11) **EP 1 101 539 B1**
(45) Veröffentlichungstag und Bekanntmachung des Hinweises auf die Patenterteilung: **02.05.2007**
(21) Anmeldenummer: 00124262.7
(22) Anmeldetag: 13.11.2000
(51) Int. Cl.: B05D 1/32, B05D 7/14

(54) **Verfahren zur Beseitigung punktförmiger Lackerhebungen**
Procedure for the removal of punctiform raised lacquer
Procédure d'élimination de défants de laque en forme de point

(30) Priorität: 16.11.1999 DE 19955012
(43) Veröffentlichungstag der Anmeldung: 23.05.2001
(73) Patentinhaber: Volkswagen Aktiengesellschaft, 38436 Wolfsburg (DE)
(72) Erfinder: Rieck, Klaus, Dipl.-Ing., 38108 Braunschweig (DE); Siedentopf, Lutz, 38442 Wolfsburg (DE)

(56) Entgegenhaltungen:
- DE-A- 3 609 961
- DE-A- 19 531 863
- DE-U- 29 904 205
- PATENT ABSTRACTS OF JAPAN vol. 2000, no. 09, 13. Oktober 2000 (2000-10-13) & JP 2000 153228 A (WILSON:KK), 6. Juni 2000 (2000-06-06)

## Beschreibung

Die vorliegende Erfindung betrifft ein Verfahren zur Beseitigung punktförmiger Lackerhebungen, insbesondere im Klarlack von Automobilen, durch Abschleifen der Lackerhebungen und anschließendes Polieren der Schleifstellen.

Beim Lackieren von Automobilen treten regelmäßig punktförmige Fehlstellen, insbesondere im Klarlack auf, die üblicherweise einen Durchmesser von weniger als etwa 2 mm besitzen und standardmäßig mittels einer pneumatisch angetriebenen Rotationshandschleifmaschine relativ großflächig abgeschliffen werden, so dass matte Schleifstellen mit einem Durchmesser von etwa 30 bis 100 mm entstehen. Diese Schleifstellen, die ausnahmsweise auch etwas größer oder kleiner ausgebildet sein können, werden anschließend unter Verwendung einer Polierpaste mittels eines Lammfellaufsatzes auf einer etwa handtellergroßen Fläche poliert, wobei jedoch sowohl großflächige Polierhologramme, entstanden aus kleinsten Polierriefen, als auch so genannte Polierspiegel, entstanden aus den großflächig abgeschliffenen und glattpolierten Lackstrukturen, auftreten können.

Ferner ist die Verwendung von Schutzfolien im Zusammenhang mit der Nachlackierung von Reparaturstellen bekannt. So beschreibt DE 299 04 205 U1 vor dem Lackiervorgang bei der Ausbesserung von Lackschäden den umgebenden Bereich der Reparaturstelle mit einer selbstklebenden Schutzfolie abzukleben, die eine ausgestanzte, die Reparaturstelle freilassende Öffnung aufweist, um eine ebene Überlackierung mit sauberen Rändern zu erhalten. DE 36 09 961 A1 beschreibt ein Verfahren zur Ausbesserung von Lackschäden, bei dem die Reparaturstelle mit zwei aufeinender liegenden, keine Öffnung aufweisenden Folien überklebt wird und anschließend unter Durchbrechung der Folien die Stelle ausgefräst und dann lackiert wird. Gemäß DE 195 31 863 A1 werden die Ränder einer zuvor geschliffenen und grundierten Lackfehlerstelle einer Automobillackierung mit Klebebändern abgeklebt, dann der zu reparierende Bereich großflächig mit einem Abziehlack überlackiert. Nach Entfernung der Klebebänder samt dem Abziehlack im Bereich der Fehlerstelle erfolgt die Lackierung, wobei der umgebende Bereich durch den Abziehlack geschützt ist.

Die Aufgabe der vorliegenden Erfindung besteht in der Schaffung eines Verfahrens mit dem sich punktförmige Lackerhebungen oder Lackpickel, insbesondere bei Autolackierungen, sehr kleinflächig und damit für das menschliche Auge nahezu unsichtbar entfernen lassen, so dass die genannten oder ähnlich gelagerte Probleme herkömmlicher Lack-Korrekturmaßnahmen für solche Fehlstellen zuverlässig vermieden werden oder zumindest nur stark abgeschwächt auftreten.

Diese Aufgabe wird erfindungsgemäß dadurch gelöst, dass der eine Lackerhebung umgebende Lackbereich vor dem Abschleifen und Polieren durch eine vorzugsweise aus Kunststoff bestehende Schutzfolie oder ein Patch mit einer lediglich die Lackerhebung und deren unmittelbare Umgebung freilassenden Öffnung abgedeckt wird, durch deren Größe der eigentliche Arbeitsbereich bei den anschließenden Abschleif- und Poliervorgängen bestimmt ist, und beim nachfolgenden Abschleifen unter Berührung der Schutzfolie durch ein Schleifmittel ein Lackabtrag beabstandet von einem Öffnungsrand der Schutzfolie flach in Richtung des Öffnungsrandes auslaufend erfolgt. Die weitere Umgebung der Lackerhebung wird somit gezielt vor störenden Einwirkungen durch die Bearbeitung geschützt, so dass störende Lackerhebungen oder Lackpickel sehr kleinflächig oder sogar punktuell beseitigt und somit äußerst unauffällig und für das menschliche Auge nahezu unsichtbar gehalten werden. Das erfindungsgemäße Verfahren ist zudem auch für gekrümmte Flächen geeignet und somit in der Automobilindustrie problemlos einsetzbar. Nach erfolgter Bearbeitung eines Lackpickels wird die vorzugsweise selbsthaftend oder selbstklebend ausgebildete Schutzfolie einfach rückstandsfrei von der Lackschicht abgezogen und entsorgt.

Erfindungsgemäß wird vorteilhaft unter im Wesentlichen gleichzeitiger Kontaktierung der Folie und der Lackerhebung durch das Schleifmittel geschliffen, wobei insbesondere ein biegesteifes Schleifmittel, wie z. B. ein Schleifstein, zum Einsatz kommt. Durch das biegesteife Schleifmittel wird beim Abschleifprozess unter Berührung der Folie erreicht, dass der Lack nicht bis zum Folienlochrand abgetragen wird, sondern der Lackabtrag beabstandet vom Folienlochrand flach in Richtung des Folienlochrandes auslaufend erfolgt. Hierdurch wird ein Abtrag der Lackerhebung, gegebenenfalls inklusive einer Lackverunreinigung, mit nur schwach invasiver Auswirkung auf einerseits die tieferen Lackschichten und andererseits die die Lackerhebung unmittelbar umgebende intakte Lackschicht erreicht. Hierdurch kann eine Nachlackierung ganz entfallen oder bleibt auf Klarlack beschränkt. Im Gegensatz hierzu muss bei einer entsprechenden Bearbeitung ohne die Folie auch mit dem Farblack nachlackiert werden.

Der Durchmesser der Schutzfolienöffnung wird für die einzelnen Lackerhebungen in Abhängigkeit von der Foliendicke und dem verwendeten Folienmaterial jeweils passend gewählt. Je dünner das Folienmaterial, desto kleiner kann auch der Durchmesser gewählt werden und desto sicherer werden die Lackerhebungen komplett abgeschliffen und nahezu unsichtbar beseitigt. Der Durchmesser der Öffnung beträgt vorzugsweise etwa 1,5 - 40 mm, insbesondere jedoch etwa 2,5 - 30 mm. Besonders gute Ergebnisse lassen sich mit Durchmessern zwischen etwa 4,5 mm und 20 mm erzielen. Die Foliendicke beträgt vorzugsweise etwa 0,5 - 0,001 mm, insbesondere jedoch 0,2 - 0,005 mm. Bei einer besonders bevorzugten Verfahrensvariante, mit der sich die besten Abschleif- und Polierergebnisse erzielen lassen, werden Schutzfolien mit einer Dicke zwischen 0,1 mm und 0,005 mm, insbesondere jedoch zwischen 0,06 und 0,01 mm verwendet.

Die Schutzfolie ist in einer bevorzugten Ausgestaltung transparent ausgebildet und mit einer kreuzförmigen Zieleinrichtung oder dergleichen versehen, um Lackerhebungen einfacher und besser in den Mittelpunkt der ausgesparten Fläche positionieren zu können. Darüber hinaus ist die Schutzfolie erfindungsgemäß vorzugsweise farbig ausgebildet, so dass sie gleichzeitig als Lackfehlermarkierung verwendbar ist, wobei das Aufbringen auf den Lack durch Verwendung einer selbsthaftenden oder selbstklebenden Folie erheblich erleichtert wird.

Auf Grund der geringen Foliendicke wird die Schutzfolie vorzugsweise auf einer Trägereinrichtung aufgebracht und nach verschiedenen Lochdurchmessern und Farben sortiert abzugsfertig ausgeliefert.

Die Schutzfolie kann beispielsweise quadratisch ausgebildet sein mit einer Kantenlänge zwischen etwa 25 x 25 mm² und etwa 100 x 100 mm², insbesondere jedoch zwischen etwa 40 x 40 mm² und etwa 60 x 60 mm². Es sind jedoch auch andere Ausgestaltungen, wie z. B. kreisförmige Schutzfolien denkbar.

Zur besseren Handhabung sind die Schutzfolien vorzugsweise mit einer Griffeinrichtung oder einem so genannten "Anfasser" versehen, der beispielsweise einfach als ein- oder mehrseitige Randverstärkung ausgebildet sein kann. Auch hierbei sind jedoch wiederum auch andere Ausgestaltungen denkbar.

Weitere Einzelheiten, Merkmale und Vorteile der vorliegenden Erfindung ergeben sich nicht nur aus dem zugehörigen Ansprüchen - für sich und/oder in Kombination - sondern auch aus der nachstehenden Beschreibung eines bevorzugten erfindungsgemäßen Ausführungsbeispiels in Verbindung mit den zugehörigen Zeichnungen. In den Zeichnungen zeigen:
- Fig. 1: eine Draufsicht auf eine erfindungsgemäße Schutzfolie und
- Fig. 2: in schematischer Darstellung das erfindungsgemäße Abschleifen eines Lackpickels unter Verwendung der Schutzfolie gemäß Fig. 1.

Fig. 1 zeigt eine aus einem geeigneten Kunststoff bestehende, selbstklebend ausgebildete, transparente quadratische Schutzfolie 10 mit einer Seitenlänge von 50 x 50 mm, die in der Mitte eine kreisförmige Öffnung 12 mit einem Durchmesser von 5 mm umfasst. Die Schutzfolie 10 ist zum einfacheren Anbringen und zur leichteren Handhabung mit einer kreuzförmigen Zieleinrichtung 14 und einer Griffeinrichtung 16 in Form einer entsprechenden Randverstärkung der linken Folienseite versehen. Die Schutzfolie 10 kann verschiedenfarbig ausgebildet sein und somit je nach Autofarbe gleichzeitig auch als Markierungseinrichtung für zu beseitigende Lackpickel verwendet werden. Die Dicke der Schutzfolie 10 beträgt bei dem vorliegenden Ausführungsbeispiel 0,02 mm.

In Fig. 2 ist diese Schutzfolie 10 so auf der Lackschicht 18 eines (nicht dargestellten) Automobils aufgebracht, dass sich ein im Klarlack der Lackschicht 18 befindender Lackpickel 20 in der Mitte der Öffnung 12 befindet, der mittels eines Schleifkopfes 22 auf das Niveau der Lackschicht 18 abgeschliffen wird. Obgleich der Durchmesser des Schleifkopfes 22 wesentlich größer ist als die Öffnung 12, gelangt er infolge der Schutzfolie 10 nur im Bereich der durch die Öffnung 12 bestimmten Bearbeitungsfläche in Kontakt mit der Lackschicht 18, so dass der umliegende Lackbereich wirkungsvoll vor dem Abschleifen geschützt wird und später eventuell sichtbare Bearbeitungsspuren dort sicher vermieden werden. Entsprechendes gilt auch für den anschließenden Poliervorgang für die Abschleifstelle, so dass die Bearbeitungsfläche im Vergleich zu herkömmlichen Verfahren äußerst klein gehalten wird und nach erfolgtem Poliervorgang für das menschliche Auge praktisch nicht mehr sichtbar ist.

Das Anwendungsgebiet des erfindungsgemäßen Verfahrens ist selbstverständlich nicht nur auf die Beseitigung von Lackierungsfehlern im Automobilbau beschränkt, bei den im Automobilbau vorkommenden Lackeinschlüssen jedoch besonders geeignet. Das beschriebene Verfahren ist allgemein dort überall vorteilhaft einsetzbar, wo es gilt, punktförmige Lackerhebungen oder Lackierungsfehler möglichst kleinflächig und nahezu unauffällig zu beseitigen. Wie bereits erwähnt wurde, gilt dies insbesondere auch für gekrümmte Flächen, an denen die Folie gegebenenfalls etwas dicker gewählt wird.

## Patentansprüche

1. Verfahren zur Beseitigung einer punktförmigen Lackerhebung (20) in einer Lackschicht (18), insbesondere in einer Klarlackschicht von Automobilen, durch Abschleifen der Lackerhebung (20) und Polieren der Schleistelle, **dadurch gekennzeichnet, dass** der die Lackerhebung (20) umgebende Lackbereich vor dem Abschleifen durch eine Schutzfolie (10) mit einer lediglich die Lackerhebung (20) und deren unmittelbare Umgebung freilassenden Öffnung (12) abgedeckt wird und beim nachfolgenden Abschleifen unter Berührung der Schutzfolie (10) durch ein Schleifmittel (22) ein Lackabtrag beabstandet von einem Öffnungsrand der Schutzfolie (10) flach in Richtung des Öffnungsrandes auslaufend erfolgt.

2. Verfahren nach Anspruch 1, **dadurch gekennzeichnet, dass** der Durchmesser der Öffnung (12) für die einzelnen Lackerhebungen (20) in Abhängigkeit von der Foliendicke und dem Folienmaterial ausgewählt wird.

3. Verfahren nach Anspruch 1 oder 2, **dadurch gekennzeichnet, dass** der Durchmesser der Öffnung (12) 1,5 bis 40 mm, insbesondere 2,5 bis 30 mm beträgt.

4. Verfahren nach Anspruch 3, **dadurch gekennzeichnet, dass** der Durchmesser der Öffnung (12) 4,5 bis 20 mm beträgt.

5. Verfahren nach einem der vorhergehenden Ansprüche, **dadurch gekennzeichnet, dass** die Foliendicke 0,5 bis 0,001 mm, insbesondere 0,2 bis 0,005 mm beträgt.

6. Verfahren nach Anspruch 5, **dadurch gekennzeichnet, dass** die Foliendicke 0,1 bis 0,005 mm, insbesondere 0,06 bis 0,01 mm beträgt.

7. Verfahren nach einem der vorhergehenden Ansprüche, **dadurch gekennzeichnet, dass** die Schutzfolie (10) transparent ausgebildet ist.

8. Verfahren nach einem der vorhergehenden Ansprüche, **dadurch gekennzeichnet, dass** die Schutzfolie (10) zur Markierung von Lackerhebungen (20) farbig ausgebildet ist.

9. Verfahren nach einem der vorhergehenden Ansprüche, **dadurch gekennzeichnet, dass** die Schutzfolie (10) selbsthaftend oder selbstklebend ausgebildet ist.

10. Verfahren nach einem der vorhergehenden Ansprüche, **dadurch gekennzeichnet, dass** die Schutzfolie (10) aus einem geeigneten Kunststoff besteht.

11. Verfahren nach einem der vorhergehenden Ansprüche, **dadurch gekennzeichnet, dass** die Schutzfolie (10) mit einer Zieleinrichtung (14) zur Positionierung der Öffnung (12) auf der Lackerhebung (20), insbesondere mit einer kreuzförmigen Zieleinrichtung (14) versehen ist.

12. Verfahren nach einem der vorhergehenden Ansprüche, **dadurch gekennzeichnet, dass** die Schutzfolie (10) eine Griffeinrichtung (16) umfasst.

13. Verfahren nach Anspruch 12, **dadurch gekennzeichnet, dass** die Griffeinrichtung (16) als ein- oder mehrseitige Randverstärkung der Schutzfolie (10) ausgebildet ist.

14. Verfahren nach einem der vorhergehenden Ansprüche, **dadurch gekennzeichnet, dass** die Schutzfolie (10) auf einer Trägereinrichtung aufgebracht ist.

15. Verfahren nach einem der vorhergehenden Ansprüche, **dadurch gekennzeichnet, dass** die Schutzfolie (10) quadratisch ausgebildet ist, wobei die Außenabmessungen 25 x 25 mm² bis 100 x 100 mm² betragen.

16. Verfahren nach Anspruch 15, **dadurch gekennzeichnet, dass** die Außenabmessungen der Schutzfolie (10) 40 x 40 mm² bis 60 x 60 mm² betragen.

17. Verfahren nach einem der vorhergehenden Ansprüche, **dadurch gekennzeichnet, dass** das Abschleifen mittels eines Schleifmittels (22) erfolgt, das im Wesentlichen gleichzeitig die Schutzfolie (10) und die Lackerhebung (20) kontaktiert.

18. Verfahren nach einem der vorhergehenden Ansprüche, **dadurch gekennzeichnet, dass** das Abschleifen mittels eines im Wesentlichen biegesteifen Schleifmittels (22) erfolgt.

19. Verfahren nach einem der vorhergehenden Ansprüche, **dadurch gekennzeichnet, dass** nicht oder nur mit Klarlack nachlackiert wird.

20. Verfahren nach einem der vorhergehenden Ansprüche, **dadurch gekennzeichnet, dass** die Lackerhebung (20) beim Abschleifen im Wesentlichen nur bis auf das Niveau der Lackschicht (18) abgeschliffen wird.

## Claims

1. Method for eliminating a punctiform paint elevation (20) in a paint layer (18), in particular in a clear-lacquer layer of cars, by grinding off the point elevation (20) and polishing the grinding location, **characterized in that** the paint region which surrounds the paint elevation (20) is covered, prior to grinding, by a protective film (10) having an opening (12) which exposes only the paint elevation (20) and its immediate surroundings, and, during the subsequent grinding with contact of the protective film (10) by a grinding means (22), paint is removed in a manner which is spaced apart from an opening edge of the protective film (10) so as to run out in a flat manner in the direction of the opening edge.

2. Method according to Claim 1, **characterized in that** the diameter of the opening (12) for the individual paint elevations (20) is selected as a function of the film thickness and the film material.

3. Method according to Claim 1 or 2, **characterized in that** the diameter of the opening (12) is from 1.5 to 40 mm, in particular from 2.5 to 30 mm.

4. Method according to Claim 3, **characterized in that** the diameter of the opening (12) is from 4.5 to 20 mm.

5. Method according to one of the preceding claims, **characterized in that** the film thickness is from 0.5 to 0.001 mm, in particular from 0.2 to 0.005 mm.

6. Method according to Claim 5, **characterized in that** the film thickness is from 0.1 to 0.005 mm, in particular from 0.06 to 0.01 mm.

7. Method according to one of the preceding claims, **characterized in that** the protective film (10) is of transparent configuration.

8. Method according to one of the preceding claims, **characterized in that** the protective film (10) is of coloured configuration in order to mark paint elevations (20).

9. Method according to one of the preceding claims, **characterized in that** the protective film (10) is of pressure-sensitive or self-adhesive configuration.

10. Method according to one of the preceding claims, **characterized in that** the protective film (10) is composed of a suitable plastic.

11. Method according to one of the preceding claims, **characterized in that** the protective film (10) is provided with a target device (14) for positioning the opening (12) on the paint elevation (20), in particular with a cross-shaped target device (14).

12. Method according to one of the preceding claims, **characterized in that** the protective film (10) comprises a gripping device (16).

13. Method according to Claim 12, **characterized in that** the gripping device (16) is configured as a one-sided or multiple-sided edge reinforcement of the protective film (10).

14. Method according to one of the preceding claims, **characterized in that** the protective film (10) is attached to a carrier device.

15. Method according to one of the preceding claims, **characterized in that** the protective film (10) is of square configuration, the external dimensions being from 25 x 25 mm² to 100 by 100 mm².

16. Method according to Claim 15, **characterized in that** the external dimensions of the protective film (10) are from 40 x 40 mm² to 60 x 60 mm².

17. Method according to one of the preceding claims, **characterized in that** the grinding takes place by means of a grinding means (22) which makes contact with the protective film (10) and the paint elevation (20) substantially at the same time.

18. Method according to one of the preceding claims, **characterized in that** the grinding takes place by means of a substantially flexurally rigid grinding means (22).

19. Method according to one of the preceding claims, **characterized in that** repainting is not carried out, or only with clear lacquer.

20. Method according to one of the preceding claims, **characterized in that** the paint elevation (20) is ground off substantially only as far as the level of the paint layer (18) during grinding.

## Revendications

1. Procédé d'élimination de bosses ponctuelles (20) dans une couche de vernis (18) et en particulier dans une couche de vernis transparent d'automobile, par ponçage de la bosse de vernis (20) et polissage de l'emplacement poncé, **caractérisé en ce qu'**avant le ponçage, la zone de vernis qui entoure la bosse de vernis (20) est recouverte par une feuille de protection (10) qui présente une unique ouverture (12) qui libère l'environnement direct de la bosse de vernis (20) et **en ce que** lors du ponçage qui suit, lorsque la feuille de protection (10) est touchée par un moyen de ponçage (22), le vernis est enlevé à distance du bord de l'ouverture de la feuille de protection (10) à plat et vers l'extérieur en direction du bord de l'ouverture.

2. Procédé selon la revendication 1, **caractérisé en ce que** le diamètre de l'ouverture (12) prévue pour les différentes bosses de vernis (20) est sélectionnée en fonction de l'épaisseur de la feuille et du matériau de la feuille.

3. Procédé selon les revendications 1 ou 2, **caractérisé en ce que** le diamètre de l'ouverture (12) est de 1,5 à 40 mm et en particulier de 2,5 à 30 mm.

4. Procédé selon la revendication 3, **caractérisé en ce que** le diamètre de l'ouverture (12) est de 4,5 à 20 mm.

5. Procédé selon l'une des revendications précédentes, **caractérisé en ce que** l'épaisseur de la feuille est de 0,5 à 0,001 mm et en particulier de 0,2 à 0,005 mm.

6. Procédé selon la revendication 5, **caractérisé en ce que** l'épaisseur de la feuille est de 0,1 à 0,005 mm et en particulier de 0,06 à 0,01 mm.

7. Procédé selon l'une des revendications précédentes, **caractérisé en ce que** la feuille de protection (10) est transparente.

8. Procédé selon l'une des revendications précédentes, **caractérisé en ce que** pour repérer les bosses de vernis (20), la feuille de protection (10) est colorée.

9. Procédé selon l'une des revendications précédentes, **caractérisé en ce que** la feuille de protection (10) est autoadhésive ou autocollante.

10. Procédé selon l'une des revendications précédentes, **caractérisé en ce que** la feuille de protection (10) est constituée d'une matière plastique appropriée.

11. Procédé selon l'une des revendications précédentes, **caractérisé en ce que** la feuille de protection (10) est dotée d'un dispositif de visée (14) qui permet de positionner l'ouverture (12) sur la bosse de vernis (20), et en particulier d'un dispositif de visée (14) en forme de croix.

12. Procédé selon l'une des revendications précédentes, **caractérisé en ce que** la feuille de protection (10) comporte un dispositif de saisie (16).

13. Procédé selon la revendication 12, **caractérisé en ce que** le dispositif de saisie (16) est configuré comme renfort du bord d'un ou de plusieurs côtés de la feuille de protection (10).

14. Procédé selon l'une des revendications précédentes, **caractérisé en ce que** la feuille de protection (10) est appliquée sur un dispositif de support.

15. Procédé selon l'une des revendications précédentes, **caractérisé en ce que** la feuille de protection (10) a une forme carrée dont les dimensions extérieures sont de 25 x 25 mm² à 100 x 100 mm².

16. Procédé selon la revendication 15, **caractérisé en ce que** les dimensions extérieures de la feuille de protection (10) sont de 40 x 40 mm² à 60 x 60 mm².

17. Procédé selon l'une des revendications précédentes, **caractérisé en ce que** le ponçage s'effectue au moyen d'un moyen de ponçage (22) qui entre en contact avec la feuille de protection (10) et la bosse de vernis (20) essentiellement en même temps.

18. Procédé selon l'une des revendications précédentes, **caractérisé en ce que** le ponçage s'effectue au moyen d'un moyen de ponçage (22) essentiellement rigide en flexion.

19. Procédé selon l'une des revendications précédentes, **caractérisé en ce que** l'on ne revernit pas ou uniquement avec du vernis transparent.

20. Procédé selon l'une des revendications précédentes, **caractérisé en ce que** lors du ponçage, la bosse de vernis (20) n'est poncée qu'essentiellement jusqu'au niveau de la couche de vernis (18).
